# EUROPÄISCHE PATENTSCHRIFT

(11) **EP 0 300 432 B1**
(45) Veröffentlichungstag und Bekanntmachung des Hinweises auf die Patenterteilung: **20.03.1991**
(21) Anmeldenummer: 88111614.9
(22) Anmeldetag: 19.07.1988
(51) Int. Cl.: F28D 1/053

(54) **Gliederradiator**
Sectional radiator
Radiateur à section

(30) Priorität: 23.07.1987 AT 1868/87
(43) Veröffentlichungstag der Anmeldung: 25.01.1989
(73) Patentinhaber: ID-HANDELSGESELLSCHAFT M.B.H., A-6382 Kirchdorf (AT)
(72) Erfinder: Schwarz Alois, 6382 Kirchdorf (DE)
(74) Vertreter: Atzwanger, Richard, Dipl.-Ing. Patentanwalt

(56) Entgegenhaltungen:
- EP-A- 0 044 365
- EP-A- 0 067 798
- EP-A- 0 188 385
- AT-B- 370 512
- DE-A- 2 412 735
- DE-C- 865 188
- FR-A- 2 205 655
- FR-A- 2 212 523
- FR-A- 2 214 876
- FR-A- 2 259 340
- US-A- 1 886 645

## Beschreibung

Die Erfindung betrifft einen Gliederradiator, insbesondere einen aus Aluminium gefertigten Gliederradiator, mit einer oberen Sammlerleiste für den Heizungsvorlauf sowie mit einer unteren Sammlerleiste für den Heizungsrücklauf und mit zwischen den beiden Sammlerleisten angeordneten sowie mit diesen mittels Rohrstücken verbundenen Radiatorgliedern, wobei die Rohrstücke entweder in den Bohrungen der Radiatorglieder und bzw. oder in Bohrungen der Sammlerleisten verschiebbar gehalten sind, sowie die beiden Sammlerleisten miteinander mittels Zugstangen verbunden sind. Derartige aus Aluminium gefertigte Gliederradiatoren sind deshalb vorteilhaft, da einerseits die Sammlerleisten und andererseits die Radiatorglieder aus stranggepreßten Profilstücken bestehen, weswegen sie in ihrer Herstellung relativ billig sind.

So ist aus der AT-B-370 512 ein aus Aluminium gefertigter Gliederradiator bekannt, welcher aus einzelnen miteinander verbundenen Bauteilen besteht, wobei die Befestigung der beiden Sammlerleisten und der zwischen diesen befindlichen Radiatorglieder miteinander durch die Sammlerleisten verbindende Zugstangen erfolgt. Die Bestandteile solcher Gliederradiatoren können an den Montageort geliefert und dort zusammengebaut werden. Weiters können derartige Gliederradiatoren zerlegt und in der Folge in anderen Dimensionen wieder zusammengebaut werden.

Auch aus der US-A-1 886 645 ist ein Gliederradiator bekannt bei welchem die beiden Sammlerleisten mittels mit diesen verschraubten, vom Heizungsmedium durchströmten Rohren verbunden sind.

Aus Aluminium gefertigte Gliederradiatoren sind weiters auch insoferne vorteilhaft, als die Wärmeübergangswiderstände sehr gering sind, weswegen durch derartige Radiatoren hohe Wärmeleistungen übertragen werden können. Durch die geringer. Wärmeübergangswiderstände wird allerdings der gravierende Nachteil bedingt, daß bei Abschaltung der Radiatoren bzw. bei Ausfall der das Heizungswasser fördernden Pumpe eine sehr rasche Abkühlung eintritt, wodurch die Gefahr des Einfrierens des in diesen befindlichen Wassers bedingt wird. Hierdurch werden insbesondere die Verbindungen aufgebrochen, wodurch die Radiatoren so stark beschädigt werden, daß sie für eine weitere Verwendung nicht mehr geeignet sind.

Der Erfindung liegt demnach die Aufgabe zugrunde, einen Gliederradiator der eingangs beschriebenen Art so zu verbessern, daß dessen Verbindungen auch durch ein Einfrieren des Heizungsmediums nicht beschädigt werden.

Diese Aufgabe wird erfindungsgemäß dadurch gelöst, daß die Zugstangen unter der Wirkung von Federn stehen, welche die Bewegung der Sammlerleisten zueinander und gegeneinander ermöglichen.

Soferne das in einem derartigen Gliederradiator befindliche Wasser einfriert, können sich die Rohrstücke gegenüber den Sammlerleisten und bzw. oder gegenüber den Radiatorgliedern entgegen der Wirkung der Federn auseinander bewegen.

Hierdurch wird verhindert, daß bei Einfrieren des im Radiator befindlichen Wassers eine Beschädigung desselben bedingt wird. Für den gleichen Zweck ist es vorteilhaft, wenn die Kanäle der Sammlerleisten an mindestens einer ihrer Stirnseiten mit einer verschiebbar gehaltenen Verschlußkappe ausgebildet sind.

Vorzugsweise sind die Rohrstücke mit den Sammlerleisten einstückig ausgebildet bzw. sind sie in in den Sammlerleisten vorgesehenen Bohrungen eingeschraubt bzw. in diesen verklebt. Um dabei die erforderliche Abdichtung der Rohrstücke gegenüber den Heizungswasser führenden Bohrungen der Radiatorglieder zu bewirken, sind sie vorzugsweise weiters mittels mindestens eines Dichtungsringes gehalten und abgedichtet. Für die Befestigung der Zugstangen können von den Sammlerleisten Winkelstücke abragen, in welchen die Zugstangen gehalten sind, wobei sie unter Wirkung mindestens einer Druckfeder oder einer Zugfeder stehen.

Vorzugsweise weisen weiters die Kanäle der Sammlerleisten einen von der Kreisform abweichenden Querschnitt, insbesondere einen eiförmigen Querschnitt, auf. Hierdurch wird eine Verdrehungssicherung der in diese eingesetzten Verschlußklappen erzielt. Die Befestigung der Verschlußklappen kann mittels einer im Kanal der Sammlerleiste angeordneten Zugfeder erfolgen.

Der Gegenstand der Erfindung ist nachstehend anhand von in der Zeichnung dargestellten Ausführungsbeispielen näher erläutert. Es zeigen:
Fig. 1 einen Gliederradiator in axonometrischer Darstellung,
Fig. 2 ein Detail aus Fig. 1, in gegenüber dieser vergrößertem Maßstab, gleichfalls in axonometrischer Darstellung und
Fig. 3 ein Detail gemäß der Ebene III-III der Fig. 1 in gegenüber dieser vergrößertem Maßstab.

Wie aus den Fig. 1 und 2 ersichtlich ist, weist der Gliederradiator eine obere Sammlerleiste 1 und eine untere Sammlerleiste 2 auf, welcher miteinander durch nebeneinander liegende Radiatorglieder 3 verbunden sind. Der Kanal 12 der oberen Sammlerleiste 1 ist an den Heizungsvorlauf angeschlossen und der Kanal 22 der unteren Sammlerleiste 2 ist an den Heizungsrücklauf angeschlossen. In Bohrungen 11 der oberen Sammlerleiste 1 und in Bohrungen 21 der unteren Sammlerleiste 2 sind Rohrstücke 5 eingesetzt, welche in die Bohrungen 32 der Radiatorglieder 3 einragen. Durch die Rohrstücke 5 werden einerseits die einzelnen Bestandteile des Gliederradiators miteinander verbunden und andererseits wird durch diese die Wasserführung von der oberen Sammlerleiste 1 zu der unteren Sammlerleiste 2 durch die Radiatorglieder 3 hindurch ermöglicht. Die Rohrstücke 5 sind in die Bohrungen 11 und 21 mittels Gewinde eingeschraubt, wogegen sie gegenüber den Bohrungen 32 der Radiatorglieder 3 mittels zweier Dichtringe 52 festgehalten und abgedichtet sind.

Weiters sind auf einer Seite der beiden Sammlerleisten 1 und 2 Winkelstücke 16 und 26 angeordnet, von welchen Zugstangen 6, welche unter Wirkung einer Druckfeder 7 stehen,gehalten ist. Durch die unter Wirkung der Druckfeder 7 stehende Zugstangen 6 werden die beiden Sammlerleisten 1 und 2 in ihrer gegenseitigen Lage gehalten.

Aufgrund der Tatsache, daß die Rohrstücke 5 gegenüber den Radiatorgliedern 3 verschiebbar sind, können sich im Falle, daß das im Radiator befindliche Wasser einfriert, wodurch eine Volumensvergrößerung bedingt wird, die beiden Sammlerleisten 1 und 2 entgegen der Wirkung der Druckfedern 7 auseinander bewegen, wodurch eine Beschädigung des Gliederradiators verhindert wird. Aufgrund dieser Ausbildung können auch einzelne Bestandteile der Gliederradiatoren, nämlich die Sammlerleisten 1 und 2, die Radiatorglieder 3, die Rohrstücke 5 und die Zugstangen 6, an die Baustelle geliefert werden und dort zu Radiatoren in der erforderlichen Größe zusammengebaut werden. In analoger Weise können an Baustellen befindliche Radiatoren in einfacher Weise zerlegt werden und können sie verkleinert oder vergrößert werden bzw. können schadhafte Teile ausgewechselt werden.

Wie weiters aus Fig. 3 der Zeichnung ersichtlich ist, ist der Kanal 12 der oberen Sammlerleiste 1 ebenso wie der Kanal der unteren Sammlerleiste durch eine Verschlußkappe 13, die durch eine Zugfeder 14 in ihrer Lage gehalten ist, verschlossen. Die erforderliche Abdichtung wird gleichfalls mittels zweier O-Ringe 15 bewirkt. Da auch aufgrund dieser Ausbildung die Verschlußkappe 13 gegenüber der Sammlerleiste 1 verschiebbar ist, kann auch eine Ausdehnung des in den Kanälen der Sammlerleisten befindlichen Wassers infolge einer Vereisung auftreten, ohne daß hierdurch eine Sprengung der Sammlerleisten bedingt wird.

Insbesondere um Dehnungsgeräusche zu verhindern, sind weiters zwischem einem Flansch 53 der Rohrstücke 5 und den anliegenden Stirnflächen der anliegenden Bauelemente Dichtungsscheiben 54 eingesetzt.

Soferne der Radiator eingefroren ist, wobei die Sammlerleisten 1 und 2 entgegen der Wirkung der Zugfedern 7 auseinander bewegt werden, kann durch diese Zugfedern 7 nach Auftauen des Heizungswassers wieder die richtige Lage der einzelnen Bauelemente hergestellt werden.

## Patentansprüche

1. Gliederradiator, insbesondere aus Aluminium gefertigter Gliederradiator, mit einer oberen Sammlerleiste (1) für den Heizungsvorlauf sowie mit einer unteren Sammlerleiste (2) für den Heizungsrücklauf und mit zwischen den beiden Sammlerleisten (1, 2) angeordneten sowie mit diesen mittels Rohrstücken (5) verbundenen Radiatorgliedern (3), wobei die Rohrstücke (5) entweder in den Bohrungen (32) der Radiatorglieder (3) und bzw. oder in Bohrungen (11, 21) der Sammlerleisten (1, 2) verschiebbar gehalten sind sowie die beiden Sammlerleisten (1, 2) miteinander mittels Zugstangen (6) verbunden sind, dadurch gekennzeichnet, daß die Zugstangen (6) unter der Wirkung von Federn (7) stehen, welche die Bewegung der Sammlerleisten (1, 2) zueinander und gegeneinander ermöglichen.

2. Gliederradiator nach Anspruch 1, dadurch gekennzeichnet, daß die Kanäle (23, 33) der Sammlerleisten (1, 2) an mindestens einer Stirnseite mit einer verschiebbar gehaltenen Verschlußkappe (13) ausgebildet sind.

3. Gliederradiator nach einem der Ansprüche 1 und 2, dadurch gekennzeichnet, daß die Rohrstücke (5) mit den Sammlerleisten (1, 2) einstückig ausgebildet sind.

4. Gliederradiator nach einem der Ansprüch 1 und 2, dadurch gekennzeichnet, daß die Rohrstücke (5) in die in den Sammlerleisten (1, 2) vorgesehenen Bohrungen (11, 21) eingeschraubt bzw. in diesen verklebt sind.

5. Gliederradiator nach einem der Ansprüche 1 bis 4, dadurch gekennzeichnet, daß in an sich bekannter Weise die Rohrstücke (5) in den Heizungswasser führenden Bohrungen (32) der Radiatorglieder (3) mittels mindestens eines Dichtungsringes (52) gehalten und abgedichtet sind.

6. Gliederradiator nach einem der Ansprüche 1 bis 5, dadurch gekennzeichnet, daß von den Sammlerleisten (1, 2) Winkelstücke (16, 26) abragen, in welchen die unter Wirkung mindestens einer Druckfeder (7) oder Zugfeder stehenden Zugstangen (6) gehalten sind.

7. Gliederradiator nach einem der Ansprüche 1 bis 6, dadurch gekennzeichnet, daß die Kanäle (12, 22) der Sammlerleisten (1, 2) einen von der Kreisform abweichenden Querschnitt, insbesondere einen eiförmigen Querschnitt, aufweisen

8. Gliederradiator nach einem der Ansprüche 1 bis 7, dadurch gekennzeichnet, daß die Verschlußkappen (13) mittels einer im Kanal (12) der Sammlerleiste (1) angeordneten Zugfeder (14) in ihrer Lage gehalten sind.

## Claims

1. A sectional radiator, especially a sectional radiator made of aluminium, comprising an upper collector strip (1) for the forward heating flow and a lower collector strip (2) for the return heating flow and comprising radiator sections (3) arranged between the two collector strips (1, 2) and connected therewith by means of pipe pieces (5), the pipe pieces (5) being held displaceably either in the bores (32) in the radiator sections (3) and/or in bores (11, 21) in the collector strips (1, 2) as well as the two collector strips (1, 2) being connected together by means of connecting rods (6), characterized in that the connecting rods (6) are under the action of springs (7), which enable the movement of the collector strips (1, 2) towards and away from each other.

2. A sectional radiator according to claim 1, characterized in that the channels (23, 33) in the collector strips (1, 2) are constructed at at least one end with a sealing cap (13) held displaceably.

3. A sectional radiator according to either one of claims 1 and 2, characterized in that the pipe pieces (5) are constructed in one piece with the collector strips (1, 2).

4. A sectional radiator according to either one of claims 1 and 2, characterized in that the pipe pieces (5) are screwed or adhered into the bores provided in the collector strips (1, 2).

5. A sectional radiator according to any one of claims 1 to 4, characterized in that in a manner known per se the pipe pieces (5) are held and sealed in the bores (32) in the radiator sections (3) conveying the heating water by means of at least one sealing ring (52).

6. A sectional radiator according to any one of claims 1 to 5, characterized in that angular members (16, 26) project from the collector strips (1, 2), in which angular members (16, 26) there are held the connecting rods (6) which are under the action of at least one compression spring (7) or tension spring.

7. A sectional radiator according to any one of claims 1 to 6, characterized in that the channels (12, 22) in the collector strips (1, 2) comprise a cross section deviating from the circular, especially an oval cross section.

8. A sectional radiator according to any one of claims 1 to 7, characterized in that the sealing caps (13) are held in position by means of a tension spring (14) arranged in the channel (12) in the collector strip (1).

## Revendications

1. Radiateur à éléments, notamment radiateur à éléments en aluminium, comportant un collecteur supérieur (1) pour l'arrivée du chauffage ainsi qu'un collecteur inférieur (2) pour le retour du chauffage et comportant des éléments de radiateur (3) disposés entre les deux collecteurs (1, 2) et reliés à ceux-ci par des pièces tubulaires (5), les pièces tubulaires (5) étant maintenues coulissantes soit dans les perçages (32) des éléments de radiateur (3) et/ou dans des perçages (11, 21) des collecteurs (1, 2) et les deux collecteurs (1, 2) étant reliés entre eux par des tirants (6), caractérisé en ce que des ressorts (7) qui permettent le rapprochement et l'éloignement des collecteurs (1, 2), agissent sur les tirants (6).

2. Radiateur à éléments selon la revendication 1, caractérisé en ce que les canaux (23, 33) des collecteurs (1, 2) sont formés sur au moins une face frontale avec un capuchon de fermeture (13), maintenu coulissant.

3. Radiateur à éléments selon la revendication 1 ou 2, caractérisé en ce que les pièces tubulaires (5) sont formées d'une seule pièce avec les collecteurs (1, 2).

4. Radiateur à éléments selon la revendication 1 ou 2, caractérisé en ce que les pièces tubulaires (5) sont vissées ou collées dans les perçages (11, 21), prévus dans les collecteurs (1, 2).

5. Radiateur à éléments selon l'une des revendications 1 à 4, caractérisé en ce que les pièces tubulaires (5) sont maintenues et rendues étanches, de manière connue en soi, dans les perçages (32) des éléments de radiateur (3) transportant l'eau de chauffage, au moyen d'au moins une bague d'étanchéité (52).

6. Radiateur à éléments selon l'une des revendications 1 à 5, caractérisé en ce que des cornières (16, 26) dans lesquelles les tirants (6) sont maintenus par au moins un ressort de pression (7) ou un ressort de traction, font saillie des collecteurs (1, 2).

7. Radiateur à éléments selon l'une des revendications 1 à 6, caractérisé en ce que les canaux (12, 22) des collecteurs (1, 2) présentent une section transversale autre que circulaire, notamment une section transversale en forme d'oeuf.

8. Radiateur à éléments selon l'une des revendications 1 à 7, caractérisé en ce que les capuchons de fermeture (13) sont maintenus dans leur position par un ressort de traction (14) disposé dans le canal (12) du collecteur (1).
